# EUROPÄISCHE PATENTSCHRIFT

(11) **EP 1 227 056 B1**
(45) Veröffentlichungstag und Bekanntmachung des Hinweises auf die Patenterteilung: **15.10.2003**
(21) Anmeldenummer: 01101782.9
(22) Anmeldetag: 26.01.2001
(51) Int. Cl.: B66D 3/18

(54) **Kettentrieb mit einem polygonalen Kettenrad**
Chain drive with a polygonal chain wheel
Entrainement de chaîne avec une roue à chaîne polygonale

(43) Veröffentlichungstag der Anmeldung: 31.07.2002
(73) Patentinhaber: O. Univ.-Prof. Dipl.-Ing. Dr. techn. Jörg Oser, 8010 Graz (AT)
(72) Erfinder: O. Univ.-Prof. Dipl.-Ing. Dr. techn. Jörg Oser, 8010 Graz (AT)
(74) Vertreter: Flaig, Siegfried, Dipl.-Ing.

(56) Entgegenhaltungen:
- DE-A- 1 531 307
- US-A- 3 362 685

## Beschreibung

Die Erfindung betrifft einen Kettentrieb mit einem Zugmittel aus Stahlgelenkketten oder aus Rundstahlketten für Rädergetriebe mit einem polygonalen Kettenrad und Mitteln, um auf das Kettenrad übertragene Schwankungen der Geschwindigkeit und Beschleunigung zu reduzieren, die aus zumindest einem an die Kettenradachse angeschlossenen Zahnrad-Rädergetriebe bestehen, das durch ein auf der Kettenradachse drehfestes Abtriebszahnrad mit einem unterschiedlich großen Teilkreis gebildet ist.

Kettentriebe werden im allgemeinen in der Fördertechnik und Antriebstechnik sowohl für Hebezeuge als auch für Stetigförderer eingesetzt. Der Ausgleich des Polygoneffektes wurde vielfach mit unterschiedlichen, meist komplizierten Ausgleichsgetrieben versucht. Wegen der aufwändigen Bauweise von Ausgleichsgetrieben zur Minderung des Polygoneffektes sind kaum Anwendungen in der Praxis bekannt.

Der eingangs bezeichnete Kettentrieb ist aus der DE 15 31 307 A1 bekannt. Dabei wird ein Stirnrad angetrieben, dessen Teilkreis unterschiedlich groß ist, wobei ein kleinster Radius mit der Mitte jeder Kettenlasche zusammentrifft, während der größte Radius des Teilkreises mit dem Teilkreisdurchmesser des Kettenrades zusammenfällt. In dieser Ausbildung kann allerdings kein optimaler Geschwindigkeitsausgleich und Beschleunigungsausgleich erzielt werden, da z. B. bei dem Ersatzpolygon für Rundstahlketten zusätzlich eine Radiusverminderung des Wälzkreises am Ort der Zahnmitte des Kettenrades erforderlich ist. Der bekannte Vorschlag berücksichtigt weiters nicht, dass eine Stirnradverzahnung in den Verschneidungspunkten der Wälzkurven wegen der unstetig konkaven Wälzkurvenform mit derzeit bekannten Unrundverzahnungsverfahren technisch kaum und wirtschaftlich nicht herstellbar ist. Außerdem bleibt völlig offen, welche geometrische Form die Wälzkurvenform zwischen den Verschneidungspunkten der Einzelabschnitte erhalten soll.

Die radialen und tangentialen Geschwindigkeitsschwankungen von Kettentrieben sind ein lange bekanntes und vielfach untersuchtes Problem, das als Polygoneffekt bezeichnet wird. Dabei kommt es zu unerwünschten Geschwindigkeits- und Beschleunigungsänderungen in tangentialer und in radialer Richtung der Kette beim Umlauf um das antreibende Kettenrad.

Der Erfindung liegt die Aufgabe zugrunde, diese tangentialen Beschleunigungsschwankungen weitestgehend auszugleichen und unerwünschte Schwingungen vom Kettentrieb fernzuhalten.

Die gestellte Aufgabe wird erfindungsgemäß dadurch gelöst, dass das Abtriebsrad und das Antriebsrad aus übersetzungsmäßig aufeinander abgestimmten Unrundzahnrädern bestehen, wobei das Antriebszahnrad in einer solchen Lagezuordnung zum Abtriebszahnrad steht, dass die jeweils kleinste Winkelgeschwindigkeit mit den Ecken des Kettenrad-Polygons zusammenfällt und die jeweils größere Winkelgeschwindigkeit in der Mitte einer Polygongeraden besteht. Dieser Vorschlag besteht vorteilhafterweise aus einer oder mehreren Getriebestufen eines Rädergetriebes mit variabler Winkelgeschwindigkeit. Dabei sind die Wälzkreisradien des oder der verzahnten Räderpaare so gestaltet, dass sie aus stückweise stetigen, verzahnten Abschnitten der Rollkurven von Unrundzahnrädern bestehen und eine solche Relativlage zum Kettenrad aufweisen, dass damit die tangentiale Geschwindigkeitsschwankung der Kette weitestgehend vermieden wird. Das oder die Unrundräderpaare bewirken bei konstanter Antriebswinkelgeschwindigkeit eine variable Abtriebswinkelgeschwindigkeit derart, dass mit dem beim Kettenumlauf zu- oder abnehmendem Radialstand der Kette vom Drehpunkt eine gegengleich ab- oder zunehmende Winkelgeschwindigkeit erzeugt wird und damit die Geschwindigkeitsschwankung in Tangentenrichtung erreicht wird. Mit einer oder mehreren Unrundgetriebestufen können allerdings nicht beliebige, sondern nur bestimmte mittlere Übersetzungsverhältnisse realisiert werden können. Ein besonderer Vorteil besteht daher darin, dass die Gestaltung gleichermaßen für Gelenkketten mit gleichen Teilungswinkeln und für Rundstahlketten mit ungleichen Teilungswinkeln für das Ersatzpolygon des Kettenrades eingesetzt werden kann. Bei Rundstahlketten werden kleine Kettenräder mit geringer Zähnezahl meist als Kettenritzel oder Kettennuss bezeichnet. Für die erfindungsgemäße Ausbildung ist jedoch die der Zähne des Kettenrades ohne Bedeutung und ob das Kettenrad mit gerader oder ungerader Zähnezahl ausgeführt ist.

Hierbei ist es vorteilhaft, dass für Rundstahlketten der Teilkreisradius des Abtriebzahnrades in der Mitte der kürzeren Ersatzpolygongeraden größer ist als in der Mitte der längeren Ersatzpolygongeraden.

Eine Ausgestaltung ergibt sich dadurch, dass das Zahnrad-Rädergetriebe eine oder mehrere Unrundverzahnungsstufen aufweist, wobei zumindest die letzte Stufe als Unrundverzahnung ausgeführt ist. Über eine oder mehrere solcher Unrundverzahnungsstufen kann das Übersetzungsverhältnis oder andere Parameter beeinflusst werden.

Die Beeinflussung der Geschwindigkeiten und Beschleunigungen erfolgt nach weiteren Merkmalen dadurch, dass das Abtriebszahnrad für Gelenkketten am Teilkreisumfang eine Anzahl von stetigen Rollkurvenabschnitten aufweist, die gleich groß wie die Zähnezahl des Kettenrades ist. Der Vorteil ist eine nahezu gleichmäßige Bewegung der Kette, indem in jeder Winkelstellung die Kettengeschwindigkeit gleich groß ist.

Nach einem anderen Vorschlag ist vorgesehen, dass das Abtriebszahnrad für Rundstahlketten am Teilkreisumfang eine Anzahl von stetigen Rollkurvenabschnitten aufweist, die doppelt so groß ist wie die Zähnezahl des Kettenrades. Dadurch tritt der gewünschte Effekt auch für solche Rundstahlketten ein.

Die stetige Rollkurvenbewegung tritt außerdem dadurch ein, dass das Antriebszahnrad ebenfalls mit stetigen Rollkurvenabschnitten am Teilkreisumfang ausgebildet ist.

Nach anderen Merkmalen ist vorgesehen, dass das Antriebszahnrad für Gelenkketten eine beliebige Anzahl stetiger Rollkurvenabschnitte gleich oder größer zwei aufweist. Dadurch kann das Übersetzungsverhältnis entsprechend eingestellt werden.

Die analoge Anwendbarkeit auf eine andere Kettenart ist dadurch gegeben, dass das Antriebszahnrad bei Rundstahlketten eine geradzahlige Anzahl von stetigen Rollkurvenabschnitten aufweist.

Diese Weiterbildung gestattet sodann, dass die Anzahl von stetigen Rollkurvenabschnitten des Antriebszahnrades auf dessen Teilungswinkel für eine Wahl des Übersetzungsverhältnisses Antriebszahnrad zu Abtriebszahnrad abgestimmt ist.

Nach einer Verbesserung wird vorgeschlagen, dass die geometrische Form der stetigen Rollkurvenabschnitte so ausgeführt ist, dass bei konstanter Antriebswinkelgeschwindigkeit die Abtriebswinkelgeschwindigkeit weitgehend als Produkt der mittleren Übersetzung mit dem Kosinus des Abtriebswinkels erreichbar ist. Dadurch können geeignete Kurvenformen eingesetzt werden.

Eine andere Ausgestaltung sieht vor, dass die stetigen Rollkurvenabschnitte geometrisch derart ausgebildet sind, dass die Übersetzung durch einfache oder zusammengesetzte Polynome, trigonometrische Funktionen, Fourier-Reihen oder periodische oder mathematische Näherungsfunktionen annäherbar ist.

Nach diesbezüglichen Einstellungen der Rollkurven ist es vorteilhaft, dass die mittleren Übersetzungen der Rollbedingung genügen und
bei Gelenkketten der Gleichung$\text{(A)} {\text{i}}_{\text{m}} {\text{= ϕ}}_{\text{1}} {\text{/ sin ϕ}}_{\text{2 max}}$ und
bei Rundstahlketten der Gleichung$\text{(B)} {\text{i}}_{\text{m}} \text{=} \frac{{\text{β}}_{\text{1}} {\text{+γ}}_{\text{1}}}{{\text{sinβ}}_{\text{2}} {\text{+sinγ}}_{\text{2}}}$ genügen.

Eine Verbesserung hinsichtlich der Stoßstellen zwischen einzelnen Rollkurvenabschnitten kann vorteilhafterweise dahingehend erzielt werden, indem die Rollkurvenabschnitte des Abtriebszahnrades in den Verschneidungspunkten konkave, einseitig gekrümmte Übergangsbögen aufweisen, die tangential an den Rollkurvenabschnitten anliegen.

Eine andere Weiterentwicklung hinsichtlich der Übergänge zwischen den Rollkurven-abschnitten besteht darin, dass anstelle der tangentialen Übergangsbögen an die Rollkurven gegenläufig gekrümmte Ausgleichskurven innerhalb von tangentialen Berührungspunkten der stetigen Rollkurvenabschnitten liegen.

Dabei ist noch vorgesehen, dass die Ausgleichskurven symmetrisch sind und mathematisch durch zumindest ein Polynom vierter Ordnung oder eine modifizierte trigonometrische Funktion wenigstens von der Form x sin x sind.

Auf die praktische Herstellung der Verzahnung mit den Rollkurvenabschnitten kann vorteilhafterweise dadurch eingegangen werden, dass die Ausgleichskurven und die Übergangsbögen beim Winkel des Verschneidungspunktes der stetigen Rollkurvenabschnitte einen Krümmungsradius aufweisen, der gleich oder größer dem Radius eines Bearbeitungswerkzeuges ist.

Eine weitere Verbesserung besteht darin, dass das Abtriebszahnrad an den Verschneidungspunkten zumindest zweiteilig ausgeführt ist, dass nach dem Fügen eines Primärteils und eines Sekundärteils konkav spitze Rollkurvenverschneidungen ohne Übergangsbögen oder Ausgleichskurven vorgesehen sind.

Weitere Maßnahmen, um den Übergang zwischen zwei Rollkurvenabschnitten zu gestalten, bestehen darin, dass jeder zweite Rollkurvenabschnitt entfällt und eine Bogenlücke bis zu einem Zentrierradius radial verringert ist.

Dabei ist es noch vorteilhaft, dass die Bogenlücke gleichzeitig als Werkzeugauslauf und als Zentrierung für das jeweilige Komplementärteil nutzbar ist.

Schließlich ist eine Ausgestaltung dahingehend vorgesehen, dass der in Teilbereichen durch Übergangsbögen oder Ausgleichskurven angenommen nicht ausgleichbare Polygoneffekt mit der oder mit nächsthöheren unrundverzahnten Abtriebszahnrädern und Antriebszahnrädern durch umfangmäßig lagerichtige Zuordnung von übersetzungsmäßig zutreffenden Übergangsbögen zu den zentrisch ausgebildeten Abtriebszahnrädern und Antriebszahnrädern ausgleichbar ist.

In der Zeichnung sind Ausführungsbeispiele der Erfindung dargestellt, die nachfolgend näher erläutert werden.

Es zeigen:
- Fig. 1: einen Querschnitt durch einen Kettentrieb mit Unrundrädergetriebe,
- Fig. 2: als ein erstes Beispiel ein Kettenrad mit Ersatzpolygon und Unrundzahnrad-Paar bei gleichen Teilungswinkeln,
- Fig. 3: als zweites Beispiel ein Kettenrad mit ungleichen Teilungswinkeln,
- Fig. 4: eine Darstellung der Kinematik des Polygoneffektes B-A der Kette um das Kettenrad,
- Fig.5: in vergrößertem Maßstab die Übergangsbögen und Ausgleichskurven zwischen einer Rollkurvenverschneidung,
- Fig. 6A: einen Schnitt durch ein Komplementär-Unrundzahnrad,
- Fig. 6B: eine Vorderansicht des Komplementär-Unrundzahnrads,
- Fig. 6C: eine Vorderansicht des Primärteils und
- Fig. 6D: eine Vorderansicht des Sekundärteils.

Aus Fig. 1 ist ein Zahnrad-Rädergetriebe 2 mit einem unrundverzahnten Abtriebszahnrad 3a auf der Kettenradachse 1 ersichtlich, mit einem Zugmittel aus einer Stahlgelenkkette 7 oder aus einer Rundstahlkette 8, das mittels eines unrundverzahnten Antriebszahnrades 4a angetrieben ist. Letzterem ist eine Getriebestufe aus einem Antriebszahnrad 4 und einem Abtriebszahnrad 3 vorgeschaltet, das durch einen Elektromotor auf der Antriebsseite 5 angetrieben wird. Auf der Abtriebsseite 6 befindet sich auf der Kettenradachse 1 ein Kettenrad 10. Zumindest die letzte Stufe 12 des Zahnrad-Rädergetriebes 2 besitzt ein polygonales Kettenrad 10 und Mittel, um auf das Kettenrad 10 übertragene Schwankungen der Geschwindigkeit und Beschleunigung zu reduzieren, die aus zumindest einem an die Kettenradachse 1 angeschlossenen Zahnrad-Rädergetriebe 2 bestehen, das durch ein auf der Kettenrad-Achse 1 drehfestes unrundverzahntes Abtriebszahnrad 3a mit einem unterschiedlich großen Teilkreis gebildet ist.

Der Polygoneffekt entsteht durch den während der Kettenraddrehung veränderlichen Hebelarm *h* (ϕ₂). Allgemein wird die horizontale Kettengeschwindigkeit *v* berechnet mit$\text{v} \text{=} \text{h} {\text{(ϕ}}_{\text{2}} {\text{)ω}}_{\text{2}}$

Wählt man als Bewegungsgesetz eine variable Winkelgeschwindigkeit${\text{ω}}_{\text{2}} \text{=} \frac{{\text{ω}}_{\text{1}}}{{\text{i}}_{\text{m}}} \frac{\text{1}}{{\text{cosϕ}}_{\text{2}}}$ so ergibt sich mit$\text{h} {\text{(ϕ}}_{\text{2}} \text{)=} {\text{r}}_{\text{0}} {\text{cos ϕ}}_{\text{2}}$ als Produkt$\text{ν} \text{=} {\text{r}}_{\text{0}} \frac{{\text{ω}}_{\text{1}}}{{\text{i}}_{\text{m}}}$ eine vom Drehwinkel ϕ₂ unabhängige Horizontalgeschwindigkeit der Kette.

Durch Integration erhält man aus (2)${\text{ω}}_{\text{1}} \text{=} {\text{i}}_{\text{m}} {\text{ω}}_{\text{2}} {\text{cos ϕ}}_{\text{2}}$ die Winkelbeziehung zwischen Antriebsrad und Abtriebsrad${\text{ϕ}}_{\text{1}} {\text{= i}}_{\text{m}} {\text{sin ϕ}}_{\text{2}}$

Das gewünschte Übertragungsverhalten zwischen ϕ₁ und ϕ₂ wird nur durch ein oder mehrere Unrundzahnradpaar(e) 3, 4 bzw. 3a, 4a mit stückweise stetigen Rollkurvenabschnitten 9 so gelöst, dass zwar für die Rollbedingung die Teilbogenlängen 27 und 13 gleich groß sind, die Wälzradien der Verzahnungen *r*₁ (ϕ₁) und *r*₂ (ϕ₂) aber ortsabhängig von ϕ₁ und ϕ₂ so gewählt werden, dass sich das Übertragungsverhalten gemäß Gleichung 4 einstellt. Bei konstantem Achsabstand 28 (a) der Unrundzahnräder 3, 4 bzw. 3a, 4a ist die allgemein gültige Rollkurvenfunktion in Polarkoordinaten gegeben durch${\text{r}}_{\text{1}} {\text{(ϕ}}_{\text{1}} \text{) =} \frac{\text{a}}{\text{i} \text{+1}} \text{=} \frac{\text{a}}{{\text{i}}_{\text{m}} {\text{cosϕ}}_{\text{2}} \text{+1}} \text{=} \frac{\text{a}}{\sqrt{{\text{i}}_{\text{m}}^{\text{2}} {\text{-ϕ}}_{\text{l}}^{\text{2}} \text{+1}}}$ und${\text{r}}_{\text{2}} {\text{(ϕ}}_{\text{2}} \text{) =} \frac{\text{ai}}{\text{i} \text{+1}} \text{=} \frac{{\text{ai}}_{\text{m}} {\text{cosϕ}}_{\text{2}}}{\text{1+} {\text{i}}_{\text{m}} {\text{cosϕ}}_{\text{2}}}$

Mit der dargestellten Lageanordnung des Kettenrades 10 zum Abtriebszahnrad 3 wird die gewünschte Übertragungsfunktion (ϕ) durch das Unrundzahnradpaar 3, 4 gerade so erzwungen, dass die Winkelgeschwindigkeiten ω₂ schwanken zwischen minimal:${\text{ω}}_{\text{2}} {\text{}}_{\text{min}} \text{=} \frac{{\text{ω}}_{\text{1}}}{{\text{i}}_{\text{m}}}$ bei${\text{ϕ}}_{\text{2}} \text{= 0}$ und$\text{h} \text{=} {\text{r}}_{\text{0}}$ maximal:${\text{ω}}_{\text{2max}} \text{=} \frac{{\text{ω}}_{\text{1}}}{{\text{i}}_{\text{m}} {\text{cosϕ}}_{\text{2max}}}$ bei${\text{- ϕ}}_{\text{2max}} {\text{= ϕ}}_{\text{2}} {\text{= + ϕ}}_{\text{2max}}$ und$\text{h} \text{=} {\text{r}}_{\text{0}} {\text{cos ϕ}}_{\text{2max}}$ womit die Kettengeschwindigkeit in jeder Stellung ϕ₂ gleich groß ist.

Unrundzahnräder können heute auch für komplizierte Rollkurvenformen wirtschaftlich hergestellt werden. Darüber hinaus sind sie für den häufigen Fall eines Rundstahl-Kettenrades 10 mit ungleichen Teilungswinkeln ebenso einfach zu realisieren wie bei gleichen Teilungswinkeln.

Die realisierbaren mittleren Übersetzungen *i*ₘ werden berechnet für
gleiche Teilungswinkel${\text{i}}_{\text{m}} \text{=} \frac{{\text{ϕ}}_{\text{1}}}{{\text{sinϕ}}_{\text{2max}}}$ ungleiche Teilungswinkel${\text{i}}_{\text{m}} \text{=} \frac{{\text{β}}_{\text{l}} {\text{+γ}}_{\text{l}}}{{\text{sinβ}}_{\text{2}} {\text{+sinγ}}_{\text{2}}}$

Die Gleichungen für die Winkelberechnungen sind bei gegebener Zähnezahl *c* des Kettenrades${\text{2α}}_{\text{2}} \text{=2π/} \text{c} {\text{α}}_{\text{2}} {\text{=β}}_{\text{2}} {\text{+γ}}_{\text{2}}$ und${\text{β}}_{\text{2}} \text{=αtan} \frac{{\text{sina}}_{\text{2}}}{\frac{\text{t-d}}{\text{t+d}} {\text{+cosa}}_{\text{2}}}$

Aus Symmetriegründen ist für Rundstahlketten 8 mit ungleichen Teilungen (t - d) und (t + d) nur eine geradzahlige Anzahl von Bogenabschnitten *b* am Antriebs-Unrundzahnrad mit typischen Verhältnissen für Rundstahlketten (t - d) / (t + d) = 0,5 in folgenden Übersetzungsstufen, z.B. für ein Kettenrad mit 6 Ecken mit ϕ₂ₘₐₓ = 30° realisierbar:

Bei *c*=6*wird* α₂=30° *und* β₂=20,1°, γ₂=9,9° *und* sinβ₂+sin γ₂=0,515583.

| Bogenzahl des Antriebsrades | Ungleiche Teilungszahl | | Gleiche Teilungszahl | |
|---|---|---|---|---|
| (13) | β₁ + γ₁ | *i*ₘ = 1,94 (β₁ + γ₁) | ϕ₁ | *i*_{*m*} *= 2*ϕ₁ |
| 2 | π | 6,093 | π | 6,283 |
| 3 | - | - | 2π/*3* | 4,186 |
| 4 | π/*2* | 3,047 | π/*2* | 3,142 |
| 5 | - | - | 3π/*5* | 2,513 |
| 6 | π/*3* | 2,031 | π/*3* | 2,094 |
| 7 | - | - | 2π/*7* | 1,795 |
| 8 | π/*4* | 1,523 | π/*4* | 1,571 |
| 10 | ... | ... | ... | ... |
| 12 | ... | 1,15 | π/*6* ... | 1,047 |
| ... | ... | ... | ... | ... |

Für die meisten praktischen Fälle werden Übersetzungsverhältnisse zwischen 1,5 und 3 ausreichen, so dass hieraus keine Anwendungsbeschränkung entsteht.

Die Fig. 2 und 3 zeigen, dass das unrundverzahnte Abtriebsrad 3a und das unrundverzahnte Antriebsrad 4a aus übersetzungsmäßig aufeinander abgestimmten Unrundzahnrädern bestehen, wobei das Antriebszahnrad 4a ( bzw. 4) in einer solchen Lagezuordnung zum Abtriebszahnrad 3a (bzw. 3) steht, dass die jeweils kleinste Winkelgeschwindigkeit mit den Ecken 29a des Kettenrad-Polygons 29 zusammenfällt und die jeweils größere Winkelgeschwindigkeit in der Mitte einer Polygongeraden 29b besteht. Für Rundstahlketten 8 ist der Teilkreisradius 13a des Abtriebszahnrades 3 in der Mitte der kürzeren Ersatzpolygongeraden 30 größer als in der Mitte der längeren Ersatzpolygongeraden 31. Das Zahnrad-Rädergetriebe 2 kann eine oder mehrere Unrundverzahnungsstufen 11 aufweisen, wobei zumindest die letzte Stufe 12 als Unrundverzahnung 14 ausgebildet sein muss.

Das Abtriebsrad 3 besitzt für eine Gelenkkette 7 am Teilkreisumfang 13 eine Anzahl von stetigen Rullkurvenabschnitten 9, die gleich groß wie die Zähnezahl des Kettenrades 10 ist. Weiterhin weist das Abtriebszahnrad 3 für die Rundstahlkette 8 am Teilkreisumfang 13 eine Anzahl von stetigen Rollkurvenabschnitten 9 auf, die doppelt so groß ist wie die Zähnezahl *c* des Kettenrades 10. Das Antriebszahnrad 4 ist ebenfalls mit solchen stetigen Rollkurvenabschnitten 9 am Teilkreisumfang 13 versehen. Das Antriebszahnrad 4 besitzt für eine Gelenkkette 7 eine beliebige Anzahl stetiger Rollkurvenabschnitte 9 gleich oder unter zwei. Jede dieser Rollkurven 9a bildet einen Bogen "b". Bei Rundstahlketten 8 weist das Antriebszahnrad 4 eine geradzahlige Anzahl von stetigen Rollkurvenabschnitten 9 auf.

Dabei ist die Anzahl von stetigen Rollkurvenabschnitten 9 des Antriebszahnrades 4 auf dessen Teilungswinkel 15 für eine Wahl zum Antriebszahnrad 3 abgestimmt.

Die geometrische Form der stetigen Rollkurvenabschnitte 9 ist so ausgeführt, dass bei konstanter Antriebswinkelgeschwindigkeit ω₁ die Abtriebswinkelgeschwindigkeit (ω2 = ω₁ / i) weitgehend als Produkt der mittleren Übersetzung mit dem Kosinus des Abtriebswinkels ϕ₂, d.h. i - iₘ cos ϕ₂ erzielt werden kann.

Die stetigen Rollkurvenabschnitte 9 sind ferner geometrisch derart ausgebildet, dass die Übersetzung "i" durch einfache oder zusammengesetzte Polynome, trigonometrische Funktionen, Fourier-Reihen oder periodische oder mathematische Näherungsfunktionen erzielt werden kann.

In Fig. 4 sind die kinematischen Verhältnisse am Kettenrad 10 mit den verwendeten Bezeichnungen dargestellt. Daraus ergibt sich die Geschwindigkeit "v₁" und die Geschwindigkeit "v" in horizontaler Richtung. Der Hebelarm "h" ist dabei eine Funktion des Antriebs- oder Drehwinkels ϕ₂ bei der Abtriebswinkelgeschwindigkeit ω₂.

Gemäß Fig. 5 zeigen die Rollkurvenabschnitte 9 des Abtriebszahnrades 3 im Verschneidungspunkt 17 konkave, einseitig gekrümmte Übergangsbögen 16, die tangential an den Rollkurvenabschnitten 9 anliegen. Anstelle der tangentialen Übergangsbögen 16 an die Rollkurven 9a können gegenläufig gekrümmte Ausgleichskurven 18 innerhalb von tangentialen Berührungspunkten 19 der stetigen Rollkurvenabschnitte 9 liegen. Die Ausgleichskurven 18 sind symmetrisch und können mathematisch durch zumindest ein Polynom vierter Ordnung oder eine modifizierte trigonometrische Funktion wenigstens von der Form x . sin x dargestellt werden.

Die Ausgleichskurven 18 und die Übergangsbögen 16 weisen beim Winkel des Verschneidungspunktes 17 der stetigen Rollkurvenabschnitte 9 einen Krümmungsradius auf, der gleich oder größer dem Radius eines Bearbeitungswerkzeugs 20 sein kann.

Gemäß Fig. 6 ist das Abtriebszahnrad 3 an den Verschneidungspunkten 17 zumindest zweiteilig ausgeführt. Ein Primärteil 21 kann mit einem Sekundärteil 22 zusammengefügt werden, so dass konkav spitze Rollkurvenverschneidungen 23 ( ohne Übergangsbögen 16 oder Ausgleichskurven 18) entstehen.

In den Fig. 6B - 6D ist gezeigt, dass jeder zweite Rollkurvenabschnitt 9 entfällt und eine Bogenlücke 24 bis zu einem Zentrierradius 25 radial verringert ist. Die Bogenlücke 24 kann gleichzeitig als Werkzeugauslauf und als Zentrierung für das jeweilige Komplementärteil genutzt werden.

Für den praktischen Fall, dass der in Teilbereichen durch die Übergangsbögen 16 oder die Ausgleichskurven 18 vorhandene Polygoneffekt nicht ganz ausgeglichen werden kann, besteht die Möglichkeit, mit der oder mit nächsthöheren unrundverzahnten Abtriebszahnrädern 3a und Antriebszahnrädern 4a einen Abgleich durch eine umfangsmäßig lagerichtigen Zuordnung von übersetzungsmäßig zutreffenden Übergangsbögen 16 zu den zentrisch ausgebildeten Abtriebszahnrädern 3a und Antriebszahnrädern 4a vorzunehmen.

Weitere Einzelheiten ergeben sich aus der Bezugszeichenliste in Verbindung mit der Zeichnung.

### Bezugszeichenliste

- 1: Kettenradachse
- 2: Zahnrad-Rädergetriebe

- 3: Abtriebszahnrad
- 3a: unrundverzahntes Abtriebszahnrad

- 4: Antriebszahnrad
- 4a: unrundverzahntes Antriebszahnrad

- 5: Antriebsseite
- 6: Abtriebsseite
- 7: Stahlgelenkkette
- 8: Rundstahlkette

- 9: stetiger Rollkurvenabschnitt
- 9a: Rollkurve

- 10: Kettenrad
- 11: Unrundverzahnungsstufe
- 12: letzte Stufe

- 13: Teilkreisumfang
- 13a: Teilkreisradius
- 14: Unrundverzahnung
- 15: Teilungswinkel
- 16: Übergangsbogen
- 17: Verschneidungspunkt
- 18: Ausgleichskurve
- 19: tangentiale Berührungspunkte
- 20: Bearbeitungswerkzeug
- 21: Primärteil
- 22: Sekundärteil
- 23: Rollenkurvenverschneidung
- 24: Bogenlücke
- 25: Zentrierradius
- 26: Ersatz-Polygongerade
- 27: Teilbogenlänge
- 28: Achsabstand "a"

### Bezugszeichenliste, Fortsetzung

- 29: Polygon
- 29a: Ecken des Polygons
- 29b: Polygongerade
- 30: kürzere Ersatz-Polygongerade
- 31: längere Ersatz-Polygongerade

- *d*₀: Kettenraddurchmesser
- *r*₀: Kettenradradius
- *r*₁: Wälzradius der Verzahnung
- *r*₂: Wälzradius der Verzahnung
- *b*: Bogen
- *h*: Hebelarm
- *t*: Teilung
- *c*: Zähnezahl
- *i*: Übersetzungsverhältnis
- ω₁: Antriebswinkelgeschwindigkeit
- ω₂: Abtriebswinkelgeschwindigkeit
- ϕ₁: Antriebswinkel / Drehwinkel
- ϕ₂: Antriebswinkel / Drehwinkel
- *γ*₁: Teilungswinkel
- *γ*₂: Teilungswinkel
- β₁: Teilungswinkel
- β₂: Teilungswinkel
- α₁: Kettenradteilungswinkel
- α₂: Kettenradteilungswinkel
- *v*: horizontale Kettengeschwindigkeit

## Patentansprüche

1. Kettentrieb mit einem Zugmittel aus Stahlgelenkketten oder aus Rundstahlketten für Rädergetriebe mit einem polygonalen Kettenrad und Mitteln, um auf das Kettenrad übertragene Schwankungen der Geschwindigkeit und Beschleunigung zu reduzieren, die aus zumindest einem an die Kettenradachse angeschlossenen Zahnrad-Rädergetriebe bestehen, das durch ein auf der Kettenradachse drehfestes Abtriebszahnrad mit einem unterschiedlich großen Teilkreis gebildet ist,
**dadurch gekennzeichnet,**
**dass** das Abtriebszahnrad (3) und das Antriebszahnrad (4) aus übersetzungsmäßig aufeinander abgestimmten Unrundzahnrädern bestehen, wobei das Antriebszahnrad (4) in einer solchen Lagezuordnung zum Abtriebszahnrad (3) steht, dass die jeweils kleinste Winkelgeschwindigkeit mit den Ecken (29a) des Kettenrad-Polygons (29) zusammenfällt und die jeweils größere Winkelgeschwindigkeit in der Mitte einer Polygongeraden (29b) besteht.

2. Kettentrieb nach Anspruch 1,
**dadurch gekennzeichnet,**
**dass** für Rundstahlketten (8) der Teilkreisradius (13a) des Abtriebszahnrades (3) in der Mitte der kürzeren Ersatzpolygongeraden (30) größer ist als in der Mitte der längeren Ersatzpolygongeraden (31).

3. Kettentrieb nach Anspruch 1 oder 2,
**dadurch gekennzeichnet,**
**dass** das Zahnrad-Rädergetriebe (2) eine oder mehrere Unrundverzahnungsstufen (11) aufweist, wobei zumindest die letzte Stufe (12) als Unrundverzahnung (14) ausgeführt ist.

4. Kettentrieb nach Anspruch 1,
**dadurch gekennzeichnet,**
**dass** das Abtriebszahnrad (3) für Gelenkketten (7) am Teilkreisumfang (13) eine Anzahl von stetigen Rollkurvenabschnitten (9) aufweist, die gleich groß wie die Zähnezahl des Kettenrades (10) ist.

5. Kettentrieb nach einem der Ansprüche 1 bis 3,
**dadurch gekennzeichnet,**
**dass** das Abtriebszahnrad (3) für Rundstahlketten (8) am Teilkreisumfang (13) eine Anzahl von stetigen Rollkurvenabschnitten (9) aufweist, die doppelt so groß ist wie die Zähnezahl des Kettenrades (10).

6. Kettentrieb nach einem der Ansprüche 1 bis 5,
**dadurch gekennzeichnet,**
**dass** das Antriebszahnrad (4) ebenfalls mit stetigen Rollkurvenabschnitten (9) am Teilkreisumfang (13) ausgebildet ist.

7. Kettentrieb nach einem der Ansprüche 1 oder 4,
**dadurch gekennzeichnet,**
**dass** das Antriebszahnrad (4) für Gelenkketten (7) eine beliebige Anzahl stetiger Rollkurvenabschnitte (9) gleich oder größer zwei aufweist.

8. Kettentrieb nach einem der Ansprüche 1, 2 oder 5,
**dadurch gekennzeichnet,**
**dass** das Antriebszahnrad (4) bei Rundstahlketten (8) eine geradzahlige Anzahl von stetigen Rollkurvenabschnitten (9) aufweist.

9. Kettentrieb nach einem der Ansprüche 1 bis 8,
**dadurch gekennzeichnet,**
**dass** die Anzahl von stetigen Rollkurvenabschnitten (9) des Antriebszahnrades (4) auf dessen Teilungswinkel (15) für eine Wahl des Übersetzungsverhältnisses Antriebszahnrad (4) / Abtriebszahnrad (3) abgestimmt ist.

10. Kettentrieb nach Anspruch 9,
**dadurch gekennzeichnet,**
**dass** die geometrische Form der stetigen Rollkurvenabschnitte (9) so ausgeführt ist, dass bei konstanter Antriebswinkelgeschwindigkeit (ω₁) die Abtriebswinkelgeschwindigkeit (ω₂ = ω₁ / *i*) weitgehend als Produkt der Übersetzung (*i*ₘ) mit dem Kosinus des Abtriebswinkels (ϕ₂), d.h. *i* = *i*ₘ cos ϕ₂ erreichbar ist.

11. Kettentrieb nach Anspruch 10,
**dadurch gekennzeichnet,**
**dass** die stetigen Rollkurvenabschnitte (9) geometrisch derart ausgebildet sind, dass die Übersetzung (*i*) durch einfache oder zusammengesetzte Polynome, trigonometrische Funktionen, Fourier-Reihen oder periodische oder mathematische Näherungsfunktionen annäherbar ist.

12. Kettentrieb nach einem der Ansprüche 1 bis 11,
**dadurch gekennzeichnet,**
**dass** die Übersetzungen der Rollbedingung genügen und
bei Gelenkketten (7) der Gleichung$\text{(A)} {\text{i}}_{\text{m}} {\text{= ϕ}}_{\text{1}} {\text{/ sin α}}_{\text{2}}$ und
bei Rundstahlketten (8) der Gleichung$\text{(B)} {\text{i}}_{\text{m}} \text{=} \frac{{\text{β}}_{\text{1}} {\text{+γ}}_{\text{1}}}{{\text{sinβ}}_{\text{2}} {\text{+sinγ}}_{\text{2}}}$ genügen.

13. Kettentrieb nach einem der Ansprüche 1 bis 12,
**dadurch gekennzeichnet,**
**dass** die Rollkurvenabschnitte (9) des Abtriebszahnrades (3) in den Verschneidungspunkten (17) konkave, einseitig gekrümmte Übergangsbögen (16) aufweisen, die tangential an den Rollkurvenabschnitten (9) anliegen.

14. Kettentrieb nach einem der Ansprüche 1 bis 13,
**dadurch gekennzeichnet,**
**dass** anstelle der tangentialen Übergangsbögen (16) an die Rollkurven (9a) gegenläufig gekrümmte Ausgleichskurven (18) innerhalb von tangentialen Berührungspunkten Berührungspunkten (19) der stetigen Rollkurvenabschnitte (9) liegen.

15. Kettentrieb nach Anspruch 14,
**dadurch gekennzeichnet,**
**dass** die Ausgleichskurven (18) symmetrisch sind und mathematisch durch zumindest ein Polynom vierter Ordnung oder eine modifizierte trigonometrische Funktion wenigstens von der Form x sin x sind.

16. Kettentrieb nach einem der Ansprüche 14 oder 15,
**dadurch gekennzeichnet,**
**dass** die Ausgleichskurven (18) und die Übergangsbögen (16) beim Winkel des Verschneidungspunktes (17) der stetigen Rollkurvenabschnitte (9) einen Krümmungsradius aufweisen, der gleich oder größer dem Radius eines Bearbeitungswerkzeuges (20) ist.

17. Kettentrieb nach einem der Ansprüche 1 bis 16,
**dadurch gekennzeichnet,**
**dass** das Abtriebszahnrad (3) an den Verschneidungspunkten (17) zumindest zweiteilig ausgeführt ist, dass nach dem Fügen eines Primärteils (21) und eines Sekundärteils (22) konkav spitze Rollkurvenverschneidungen (23) ohne Übergangsbögen (16) oder Ausgleichskurven (18) vorgesehen sind.

18. Kettentrieb nach einem der Ansprüche 1 bis 17,
**dadurch gekennzeichnet,**
**dass** jeder zweite Rollkurvenabschnitt (9) entfällt und eine Bogenlücke (24) bis zu einem Zentrierradius (25) radial verringert ist.

19. Kettentrieb nach Anspruch 18,
**dadurch gekennzeichnet,**
**dass** die Bogenlücke (24) gleichzeitig als Werkzeugauslauf und als Zentrierung für das jeweilige Komplementärteil nutzbar ist.

20. Kettentrieb nach einem der Ansprüche 1 bis 19,
**dadurch gekennzeichnet,**
**dass** der in Teilbereichen durch Übergangsbögen (16) oder Ausgleichskurven (18) angenommen nicht ausgleichbare Polygoneffekt mit der oder mit nächsthöheren unrundverzahntem Abtriebszahnrädern (3a) und Antriebszahnrädern (4a) durch umfangsmäßig lagerichtige Zuordnung von übersetzungsmäßig zutreffenden Übergangsbögen (16) zu den zentrisch ausgebildeten Abtriebszahnrädern (3a) und Antriebszahnrädern (4a) ausgleichbar ist.

## Claims

1. A chain drive with a traction mechanism embodied by steel pivot chains or round steel chains for spur gears with a polygonal chain wheel and means to reduce the variations of velocity and acceleration transferred to the chain wheel, which consist of at least on a spur gear attached to the chain wheel axis, embodied by a driven gear wheel with a variable size pitch circle, said gear wheel being rotatively firmly attached to the chain wheel axis,
**characterized in this manner,**
that a driven gear wheel (3) and a driving gear wheel (4) consists of noncircular toothed gear wheels with adjusted gear ratios, where the driving gear wheel (4) has such a position arrangement to the driven gear wheel (3), that the respective smallest angular velocity coincides with the corners (29a) of the chain wheel polygon (29) and the respective greater angular velocity occurs in the middle of a polygon straight line (29b).

2. Chain drive according to claim 1,
**characterized in this manner,**
that for round steel chains (8) the pitch curve radius (13a) of the driven gear wheel (3) in the middle of the shorter substituting polygon straight line (30) is greater than in the middle of the longer substituting polygon straight line (31).

3. Chain drive according to claim 1 or 2,
**characterized in this manner,**
that the spur gear (2) possesses one or several noncircular toothed gear mesh (11), where at least the last mesh (12) is embodied as noncircular gearing (14).

4. Chain drive according to claim 1,
**characterized in this manner,**
that for pivot chains (7) the driving gear wheel (3) possesses at the pitch curve circumference (13) a number of continous rolling curve sections (9), which is equal to the number of teeth of the chain wheel (10).

5. Chain drive according to any of the claims 1 to 3,
**characterized in this manner,**
that for round steel chains (8) the driving gear wheel (3) possesses at the pitch curve circumference (13) a number of continous rolling curve sections (9), which is twice the number of teeth of the chain wheel (10).

6. Chain drive according to any of the claims 1 to 5,
**characterized in this manner,**
that the driving gear wheel (4) also possesses continous rolling curve sections (9) at the pitch curve circumference (13).

7. Chain drive according to any of the claims 1 or 4,
**characterized in this manner,**
that for pivot chains (7) the driving gear wheel (4) possesses an arbitrary number of continous rolling curve sections (9) equal to two or greater than two.

8. Chain drive according to any of the claims 1, 2 or 5,
**characterized in this manner,**
that in case of round steel chains (8) the driving gear wheel (4) possesses an even number of continous rolling curve sections (9).

9. Chain drive according to any of the claims 1 to 8,
**characterized in this manner,**
that the number of continous rolling curve sections (9) of the driving gear wheel (4) is adjusted to the pitch angle (15) for the choice of the gear ratio of the driving gear wheel (4) to the driven gear wheel (3).

10. Chain drive according to claim 9,
**characterized in such manner,**
that the geometric shape of the continous rolling curve sections (9) is designed in such way, that the constant driving angular velocity results from multiplying the driven angular velocity (ω₂ = ω₁/*i*) with gear ratio *i*_{*m*} at middle and the cosine of the driven angle (ϕ₂), that is to achieve *i* = *i*_{*m*} cosϕ₂.

11. Chain drive according to claim 10,
**characterized in such manner,**
that the continous rolling curve sections (9) are of such geometry, that the gear ratio *i* can be approximated by basic or composite polynoms, trigonometric functions, Fourier series or periodic or mathematical approximating functions.

12. Chain drive according to any of the claims 1 to 11,
**characterized in such manner,**
that the gear ratios at middle suffice the rolling condition and in the case of pivot chains (7) the equation$\text{(A)} {\text{i}}_{\text{m}} {\text{=ϕ}}_{\text{1}} {\text{/sinα}}_{\text{2}}$ and in case of round steel chains (8) the equation$\text{(B)} {\text{i}}_{\text{m}} \text{=} \frac{{\text{β}}_{\text{1}} {\text{+γ}}_{\text{1}}}{{\text{sinβ}}_{\text{2}} {\text{+sinγ}}_{\text{2}}} \text{.}$

13. Chain drive according to any of the claims 1 to 12,
**characterized in such manner,**
that the rolling curve sections (9) of the driven gear wheel (3) exhibit at the points of intersection (17) concave, unilaterally bent adjustment curves (16) tangentially touching the rolling curve sections (9).

14. Chain drive according to any of the claims 1 to 13,
**characterized in such manner,**
that instead of the tangential transition arcs (16) to the rolling curves (9a) doublesidedly bent adjustment curves (18) lie within tangential touching points (19) on the continous rolling curve sections (9).

15. Chain drive according to claim 14,
**characterized in such manner,**
that the adjustment curves (18) are symmetrical and can be described mathematically by at least a polynom of fourth order or a modified trigonometric function of at least of the form *x* sin *x*.

16. Chain drive according to any of the claims 14 or 15,
**characterized in such manner,**
that the adjustment curves (18) and the transition arcs (16) exhibit at the angle of the intersection point (17) of the continous rolling curves (9) a radius of curvature, which is equal to or greater than the radius of the manufacturing tool (20).

17. Chain drive according to any of the claims 1 to 16,
**characterized in such manner,**
that the driven gear wheel (3) is fabricated in at least two pieces separated at the points of intersection (17), in such a way that the assembly of a primary part (21) and a secondary part (22) results without transition arcs (16) or adjustment curves (18) in concave sharp rolling curve intersections (23).

18. Chain drive according to claims 1 to 17,
**characterized in such manner,**
that every second rolling curve section (9) is absent and an arc gap (24) is radially reduced down to a centering radius (25).

19. Chain drive according to claim 18,
**characterized in such manner,**
that the arc gap is usable both as tool recess and as centering means for the respective complementary part.

20. Chain drive according to any of the claims 1 to 19,
**characterized in such manner,**
that the partial regions with transition arcs (16) or adjustment curves (18) with supposedly not compensative polygonal effects can be compensated by one gear mesh or the next higher noncircular driven gear wheels (3a) and driving gear wheels (4a) by a circumferentially correctly positioned arrangement of transition arcs (16) with correct gear ratio relative to the centered driven gear wheels (3a) and driving gear wheels (4a).

## Revendications

1. Mécanisme à chaînes comportant un moyen de traction formé de chaînes articulées en acier ou de chaînes en acier rond pour trains de pignons comprenant une roue à chaîne polygonale et des moyens pour réduire les fluctuations de vitesse et d'accélération transmises à la roue à chaîne, qui consistent en au moins un train de pignons à roues dentées raccordé à l'axe de la roue à chaîne qui est constitué d'une roue dentée descentionnelle fixe en rotation sur l'axe de la roue à chaîne comportant une fraction de cercle de grandeur différente,
**caractérisé en ce que**
la roue dentée descentionnelle (3) et la roue dentée motrice (4) consistent en roues dentées non rondes conçues les unes en fonction des autres au niveau transmission, la roue dentée motrice (4) étant disposée par rapport à la roue dentée descentionnelle (3) de telle sorte que la vitesse angulaire respectivement la plus petite coïncide avec les coins (29a) du polygone de la roue à chaîne (29) et que la vitesse angulaire respectivement plus grande existe au centre d'une droite du polygone (29b).

2. Mécanisme à chaînes selon la revendication 1,
**caractérisé en ce que**
pour les chaînes en acier rond (8), le rayon de fraction de cercle (13a) de la roue dentée descentionnelle (3) est plus grand au centre de la droite du polygone de rechange plus courte (30) qu'au centre de la droite du polygone de rechange plus longue (31).

3. Mécanisme à chaînes selon la revendication 1 ou 2,
**caractérisé en ce que**
le train de pignons à roues dentées (2) présente un ou plusieurs niveaux à denture non ronde (11), au moins le dernier niveau (12) étant conçu sous forme d'une denture non ronde (14).

4. Mécanisme à chaînes selon la revendication 1,
**caractérisé en ce que**
la roue dentée descentionnelle (3) pour chaînes articulées (7) présente, sur la circonférence de la fraction de cercle (13), un nombre de sections de roulement incurvées constantes (9) qui est égal au nombre de dents de la roue à chaîne (10).

5. Mécanisme à chaînes selon l'une quelconque des revendications 1 à 3,
**caractérisé en ce que**
la roue dentée descentionnelle (3) pour les chaînes en acier rond (8) présente, sur la circonférence de la fraction de cercle (13), un nombre de sections de roulement incurvées constantes (9) qui est le double du nombre de dents de la roue à chaîne (10).

6. Mécanisme à chaînes selon l'une quelconque des revendications 1 à 5,
**caractérisé en ce que**
la roue dentée motrice (4) est également conçue avec des sections de roulement incurvées constantes (9) sur la circonférence de la fraction de cercle (13).

7. Mécanisme à chaînes selon l'une quelconque des revendications 1 ou 4,
**caractérisé en ce que**
la roue dentée motrice (4) pour les chaînes articulées (7) présente n'importe quel nombre égal ou supérieur à deux de sections de roulement incurvées constantes (9).

8. Mécanisme à chaînes selon l'une quelconque des revendications 1, 2 ou 5,
**caractérisé en ce que**
la roue dentée motrice (4) pour les chaînes en acier rond (8) présente un nombre pair de sections de roulement incurvées constantes (9).

9. Mécanisme à chaînes selon l'une quelconque des revendications 1 à 8,
**caractérisé en ce que**
le nombre de sections de roulement incurvées constantes (9) de la roue dentée motrice (4) est défini en fonction de son pas angulaire (15) pour choisir le rapport de transmission roue dentée motrice (4)/roue dentée descentionnelle (3).

10. Mécanisme à chaînes selon la revendication 9,
**caractérisé en ce que**
la forme géométrique des sections de roulement incurvées constantes (9) est réalisée de manière à ce qu'à une vitesse angulaire motrice constante (ω₁), la vitesse angulaire descentionnelle (ω₂ = ω₁ / *i*) puisse être atteinte largement comme produit de la transmission (*i*ₘ) avec le cosinus de l'angle descentionnel (ϕ₂), c'est-à-dire *i* = *i*ₘ cos ϕ₂.

11. Mécanisme à chaînes selon la revendication 10,
**caractérisé en ce que**
les sections de roulement incurvées constantes (9) sont conformées géométriquement de manière à ce que la transmission (*i*) puisse être approchée grâce à des polynômes simples ou composés, des fonctions trigonométriques, des séries Fourier ou des fonctions d'approximation périodiques ou mathématiques.

12. Mécanisme à chaînes selon l'une quelconque des revendications 1 à 11,
**caractérisé en ce que**
les transmissions de la condition de roulement suffisent et que
pour les chaînes articulées (7) de l'équation$\text{(A)} {\text{i}}_{\text{m}} {\text{= ϕ}}_{\text{1}} {\text{/sin α}}_{\text{2}}$ et
pour les chaînes en acier rond (8) de l'équation$\text{(B)} {\text{i}}_{\text{m}} \text{=} \frac{\text{β1+γ1}}{{\text{sinβ}}_{\text{2}} {\text{+sinγ}}_{\text{2}}} \text{suffisent.}$

13. Mécanisme à chaînes selon l'une quelconque des revendications 1 à 12,
**caractérisé en ce que**
les sections de roulement incurvées (9) de la roue dentée descentionnelle (3) présentent aux points rognés (17) des arcs de transition incurvés d'un côté (16) qui sont en contact tangentiellement avec les sections de roulement incurvées (9).

14. Mécanisme à chaînes selon l'une quelconque des revendications 1 à 13,
**caractérisé en ce que**
au lieu des arcs de transition (16) tangentiels sur les courbes de roulement (9a), des courbes d'équilibrage (18) incurvées en sens inverse se trouvent dans des points de contact tangentiels (19) des sections de roulement constantes (9).

15. Mécanisme à chaînes selon la revendication 14,
**caractérisé en ce que**
les courbes d'équilibrage (18) sont symétriques et mathématiques du fait d'au moins un polynôme de quatrième ordre ou d'une fonction trigonométrique modifiée au moins de la forme x sin x.

16. Mécanisme à chaînes selon l'une quelconque des revendications 14 ou 15,
**caractérisé en ce que**
les courbes d'équilibrage (18) et les arcs de transition (16) présentent, à l'angle du point entaillé (17) des sections de roulement incurvées constantes (9), un rayon de courbure qui égal ou supérieur au rayon d'un outil d'usinage (20).

17. Mécanisme à chaînes selon l'une quelconque des revendications 1 à 16,
**caractérisé en ce que**
la roue dentée descentionnelle (3) est réalisée aux points rognés (17) au moins en deux parties, qu'après la jointure d'une pièce primaire (21) et d'une pièce secondaire (22), des rognures de la courbe de roulement (23) à pointe concave sont prévues sans arcs de transition (16) ou courbes d'équilibrage (18).

18. Mécanisme à chaînes selon l'une quelconque des revendications 1 à 17,
**caractérisé en ce que**
une section de roulement incurvée (9) sur deux est supprimée et un intervalle d'arc (24) est réduit radialement jusqu'à un rayon de centrage (25).

19. Mécanisme à chaînes selon la revendication 18,
**caractérisé en ce que**
l'intervalle d'arc (24) peut être en même temps utilisé comme sortie d'outillage et comme centrage pour la pièce complémentaire respective.

20. Mécanisme à chaînes selon l'une quelconque des revendications 1 à 19,
**caractérisé en ce que**
l'effet du polygone, supposé non équilibrable dans des zones partielles par des arcs de transition (16) ou des courbes d'équilibrage (18), peut être équilibré à l'aide de la prochaine plus haute roue dentée descentionnelle (3a) et roue dentée motrice (4a) à denture non ronde, par association exacte en ce qui concerne les paliers au niveau de la circonférence, d'arcs de transition (16) adaptés au niveau transmission aux roues dentées descentionnelles (3a) et roues dentées motrice (4a) constituées au centre.
